# FASCICULE DE BREVET EUROPEEN

(11) **EP 0 365 430 B1**
(45) Date de publication et mention de la délivrance du brevet: **11.08.1993**
(21) Numéro de dépôt: 89402893.5
(22) Date de dépôt: 20.10.1989
(51) Int. Cl.: B66C 1/66

(54) **Anneau de levage perfectionné pour la prise latérale de charges lourdes**
Hebering für das seitliche Fassen von schweren Lasten
Lifting ring for laterally accepting heavy loads

(30) Priorité: 21.10.1988 FR 8813817
(43) Date de publication de la demande: 25.04.1990
(73) Titulaire: Lecourt, Marc, F-72560 Changé (FR)
(72) Inventeur: Lecourt, Marc, F-72560 Changé (FR)
(74) Mandataire: Hud, Robert

(56) Documents cités:
- EP-A- 0 179 733
- DE-A- 2 906 616
- DE-A- 3 403 762
- DE-A- 3 435 961
- US-A- 3 178 984
- US-A- 3 905 633
- US-A- 4 074 519
- US-A- 4 290 638
- US-A- 4 557 513
- US-A- 4 699 410
- US-A- 4 705 422

## Description

La présente invention concerne la prise de charges lourdes, en vue de leur manipulation, et plus particulièrement la prise latérale de telles charges.

On connaît des anneaux de levage qui sont calculés et réalisés en vue de la prise verticale de charges lourdes, c'est-à-dire des anneaux de levage qui se fixent selon une orientation verticale dans la pièce à soulever. Il arrive que, par commodité, certains utilisateurs emploient ces anneaux de levage connus en les fixant latéralement, c'est-à-dire selon un axe de fixation horizontal, sur des charges lourdes dont la manipulation entraîne des opérations de retournement telles par exemple que des charges constituées par certains moules. Les contraintes auxquelles l'anneau de levage est alors soumis dans ce type de manipulation étant de nature différente de celles que celui-ci est conçu pour supporter, le risque est alors grand qu'une rupture de l'anneau intervienne au cours de la manipulation en pouvant entraîner des accidents graves. De tels anneaux de levage connus sont par exemple décrits dans les documents US-A-4074519, US-A-4705422, US-A-3905633 et DE-A-3435961.

Le document US-A-4 705 422 décrit ainsi un anneau de levage pour la prise latérale de charges lourdes, qui comprend un corps présentant une partie inférieure filetée destinée à se visser dans un trou taraudé de la charge à manipuler, une partie de support d'un diamètre supérieur à celui de la partie inférieure filetée et une partie de tête d'un diamètre supérieur de la partie de support. Une pièce intermédiaire est montée pour tourner sur 360° autour de la partie de support et porte des axes radiaux saillants autour desquels une boucle d'accrochage pivote sur 360°.

La présente invention a pour objet de remédier à cet inconvénient des anneaux de levage conventionnels et elle propose à cet effet un anneau de levage perfectionné permettant, en toute sécurité, la prise latérale et la manipulation de charges lourdes.

Selon l'invention l'anneau de levage est constitué par un ensemble monobloc réalisé en acier de grande résistance, et il comprend un corps ayant une partie filetée se poursuivant par une partie de support de plus grand diamètre sur laquelle vient s'appuyer une pièce intermédiaire en forme de couronne, de hauteur inférieure à celle de la partie de support et conçue pour tourner sur 360° autour de cette partie de support et pour servir d'axe de pivotement, également sur 360°, pour une boucle d'accrochage.

La partie de support du corps de l'anneau d'accrochage se poursuit par une partie de tête qui sert de butée pour la pièce intermédiaire et qui présente dans sa partie centrale une partie d'actionnement en creux pour l'introduction d'une clef de serrage.

La fixation par vissage de l'anneau d'accrochage dans la charge à manipuler entraîne le blocage du corps de l'anneau dans le fond du logement de la charge, la partie filetée du corps ainsi qu'une certaine longueur de la partie de support intermédiaire de celui-ci se trouvant engagées dans le logement de la charge, en ménageant toutefois le jeu de fonctionnement nécessaire entre la charge et l'extrémité des branches de la boucle d'accrochage. On comprend que, lors de la manipulation de la pièce au moyen d'un système de levage coopérant avec la boucle d'accrochage, l'anneau de levage fournit une résistance permettant, dans le cas de deux anneaux de levage alignés des deux côtés de la charge, d'atteindre en toute sécurité des charges maximales d'utilisation supérieures à 20 tonnes (dans le cas du M56).

Les deux anneaux d'accrochage étant ainsi disposés en alignement des deux côtés de la charge, pour former un axe de rotation, on comprend qu'on peut alors obtenir le retournement de la charge.

Pour bien faire comprendre l'invention ou en décrira ci-après, à titre d'exemple sans caractère limitatif, une forme d'exécution préférée en référence au dessin schématique annexé dans lequel :
la figure 1 est une vue en coupe axiale d'un exemple de réalisation d'un anneau de levage selon l'invention ; et
la figure 2 est une vue en élévation, à échelle réduite, montrant la posiblité de rotation de l'anneau de levage dans un plan vertical.

Comme on l'a représenté à la figure 1 l'anneau de levage selon l'invention comprend un corps en acier de grande résistance présentant une partie filetée 1 de diamètre important qui se poursuit par une partie de support 2 d'un diamètre légèrement supérieur, puis par une partie de tête 3 d'un diamètre encore plus grand. Cette partie de tête 3 présente à sa partie centrale une empreinte 4 en forme de six pans creux pour l'engagement d'une clé de serrage standard (non représentée au dessin).

Sur la partie de support 2 vient en appui une partie 5 en forme de couronne, de longueur inférieure à celle de la partie de support et présentant sur tout son pourtour une gorge intérieure 6 destinée, lorsque la partie 5 est en butée contre la partie de tête 3, à venir en regard d'une gorge périphérique 7 de la face extérieure de la partie de support 2. Un élément de jonction annulaire 8, engagé dans les gorges 6 et 7, solidarise en translation la partie de support 2 et la couronne 5 tout en autorisant la rotation de celle-ci sur 360°.

Vers l'extérieur la partie de support 2 présente en saillie deux axes 9 dirigés radialement et dans le prolongement l'un de l'autre, qui servent respectivement de tourillons pour des ouvertures 10 en regard des deux branches d'une boucle d'accrochage 11. Ladite boucle 11 peut donc pivoter librement sur 360° autour des tourillons 9, cette possibilité de rotation étant toutefois limitée à 180° environ, comme on le voit à la figure 2, lorsque l'anneau de levage est fixé latéralement à une charge 12.

La mise en place de l'anneau de levage sur la charge 12 s'effectue par vissage, au moyen d'une clé introduite dans le creux 4 de la partie de tête 3, jusqu'à ce que la partie taraudée 1 vienne se bloquer au fond du logement 13 prévu dans la charge 12. Dans cette position une certaine partie de la longueur de la pièce de support (2) est également engagée à l'intérieur du logement 13 en fournissant une prise de force efficace.

On comprend que, lorsque deux anneaux de levage selon l'invention ont ainsi été disposés latéralement sur la charge 12, l'un en face de l'autre pour former un axe de rotation, on peut réaliser sans difficulté un retournement de la charge grâce à la possibilité de rotation de la partie 5 sur la partie de support 2. Toutefois l'anneau de levage selon l'invention peut bien sûr être aussi utilisé pour des opérations de levage ordinaires, c'est-à-dire avec axe de vissage vertical.

On donnera ci-après, à titre indicatif, un tableau des cotes de fixation et des charges maximales d'utilisation pour plusieurs modèles de l'anneau de levage selon l'invention.

| | | | |
|---|---|---|---|
| d (mm) | 42 | 48 | 56 |
| D (mm) | 56 | 64 | 64 |
| L (mm) | 63 | 68 | 78 |
| l (mm) | 10 | 10 | 10 |
| L + l (mm) | 73 | 78 | 88 |
| C1 (tonnes) | 14 | 17,2 | 23 |
| C2 (tonnes) | 7 | 8,6 | 11,5 |
| Dans ce tableau : d désigne le diamètre de la partie filetée 1 ; D désigne le diamètre de la partie de support 2 ; L est la longueur minimale de la partie taraudée 1, l est la longueur de la partie de support 2 centrée dans le logement de la charge ; C1 représente la charge maximale d'utilisation dans le cas de deux anneaux de levage à fixation horizontale ; C2 représente la charge maximale d'utilisation dans le cas d'un seul anneau de levage à fixation verticale. | | | |

On comprendra que la description ci-dessus a été donnée à simple titre d'exemple, sans caractère limitatif, et que des adjonctions ou des modifications constructives pourraient y être apportées sans sortir du cadre de l'invention définie par les revendications annexées.

## Revendications

1. Anneau de levage pour la prise latérale de charges lourdes, comprenant un corps qui présente une partie inférieure filetée (1) destinée à se visser dans un trou taraudé (13) de la charge (12) à manipuler, une partie de support (2) d'un diamètre supérieur à celui de la partie inférieure et une partie de tête (3) d'un diamètre supérieur à celui de la partie de support (2), une pièce intermédiaire (5) montée pour tourner sur 360° autour de la partie de support, et une boucle d'accrochage (11) pivotant sur 360° autour d'axes radiaux saillants (9) de la pièce intermédiaire (5), caractérisé en ce que les éléments constitutifs (1,2,3,5,11) de l'anneau de levage forment un ensemble monobloc, et en ce qu'une portion inférieure de la partie de support (2) du corps fait saillie hors de la pièce intermédiaire (5) pour s'engager dans une partie supérieure du trou (13) de façon à soulager la partie inférieure filetée (1) du corps en absorbant, en utilisation, la majeure partie des efforts de torsion.

2. Anneau de levage selon la revendication 1, caractérisé en ce que sa partie de tête (3) présente en creux une partie d'actionnement (4) conçue pour coopérer avec une clef de serrage.

3. Anneau de levage selon l'une quelconque des revendications 1 et 2, caractérisé en ce que la pièce intermédiaire (5) est liée à la partie de support (2) du corps au moyen d'une pièce de jonction annulaire (8) engagée dans des gorges (6,7) en regard de la partie de support (2) et de la pièce intermédiaire (5).

## Claims

1. Hoisting eye for lateral gripping of heavy loads, comprising a body which has a lower threaded part (1) intended to be screwed into a tapped hole (13) in the load to be handled, a supporting part (2) having a greater diameter than that of the lower part and a head part (3) having a greater diameter than that of the supporting part (2), an intermediate piece (5) mounted so as to turn through 360° about the supporting part, and a coupling shackle (11) pivoting through 360° about radial spindles (9) projecting from the intermediate piece (5), characterised in that the elements (1, 2, 3, 5, 11) which constitute the hoisting eye form an assembly which is cast in one piece, and that a lower portion of the supporting part (2) of the body projects out of the intermediate piece (5) so as to engage in an upper part of the hole (13) in such a way as to relieve the lower threaded part (1) of the body by absorbing the majority of the torsional stress when in use.

2. Hoisting eye as claimed in claim 1, characterised in that its head part (3) has recessed in it an actuating part (4) which is designed to co-operate with a locking key.

3. Hoisting eye as claimed in any one of claims 1 and 2, characterised in that the intermediate piece (5) is connected to the supporting part (2) of the body by means of a connector (8) engaged in grooves (6, 7) facing the supporting part (2) and the intermediate piece (5).

## Patentansprüche

1. Hebering für das seitliche Fassen von schweren Lasten, welcher einen Hauptteil mit einem mit Gewinde versehenen unteren Abschnitt (1) zum Einschrauben in eine Gewindebohrung (13) auf der handzuhabenden Last (12) aufweist, ferner mit einem Stützteil (2), dessen Durchmesser größer ist als der Durchmesser des unteren Abschnitts, und mit einem Kopfteil (3), dessen Durchmesser größer ist als der des Stützteils (2), mit einem Zwischenstück (5), das so angebracht ist, daß es um 360° um das Stützteil drehbar ist, und mit einem Einhakring (11), der um 360° um seitlich vom Zwischenstück (5) radial vorstehende Achsen (9) drehbar ist,
**dadurch gekennzeichnet**, daß die Bestandteile (1, 2, 3, 5, 11) des Heberings eine Einblockgruppe bilden, und daß ein unterer Abschnitt des Stützteils (2) des Hauptteils über das Zwischenstück (5) so übersteht, daß er so in Eingriff mit einem oberen Abschnitt der Bohrung (5) gelangt, daß der untere Gewindeabschnitt (1) des Hauptteils entlastet wird, indem im Einsatz der größere Teil der Torsionskräfte aufgenommen wird.

2. Hebering nach Anspruch 1,
**dadurch gekennzeichnet,** daß im oberen Abschnitt (3) vertieft ein Betätigungsteil (4) ausgebildet ist, welches zum Zusammenwirken mit einem Sperrschlüssel ausgelegt ist.

3. Hebering nach einem der Ansprüche 1 und 2,
**dadurch gekennzeichnet,** daß das Zwischenstück (5) mit dem Stützteil (2) des Hauptteils mittels eines ringförmigen Übergangsstücks (8) verbunden ist, welches in Vertiefungen (6, 7) gegenüber dem Stützteil (2) und dem Zwischenstück (5) eingreift.
